# EUROPÄISCHE PATENTSCHRIFT

(11) **EP 2 334 139 B1**
(45) Veröffentlichungstag und Bekanntmachung des Hinweises auf die Patenterteilung: **13.02.2013**
(21) Anmeldenummer: 10015322.0
(22) Anmeldetag: 06.12.2010
(51) Int. Cl.: H05B 3/06, H05B 3/44

(54) **Elektrische Heizpatrone mit Anschlussleitung**
Electric heating cartridge with connecting circuit
Cartouche de chauffage électrique dotée d'une conduite de raccordement

(30) Priorität: 14.12.2009 DE 102009044877
(43) Veröffentlichungstag der Anmeldung: 15.06.2011
(73) Patentinhaber: Hotset Heizpatronen u. Zubehör GmbH, 58511 Lüdenscheid (DE)
(72) Erfinder: Wölper, Hendrik, 58332 Schwelm (DE); Dunse, Andre, 42399 Wuppertal (DE)
(74) Vertreter: Köchling, Conrad-Joachim

(56) Entgegenhaltungen:
- DE-A1- 3 427 207
- GB-A- 837 174
- US-A- 2 840 676

## Beschreibung

Die Erfindung betrifft eine elektrische Heizpatrone mit Anschlussleitung, wobei die Heizpatrone einen metallischen Mantel aufweist, in welchem mindestens ein elektrischer Leiter isoliert angeordnet ist, der mit einem metallischen Anschlussstift verbunden ist, der aus dem Mantel vorragt, wobei die Anschlussleitung an einem Endbereich freigelegt ist, im freigelegten Bereich von einem Gehäuse in Form eines Kunststoffformteils umgeben ist, wobei das Gehäuse eine am freien Ende der Anschlussleitung fixierte Kontaktbuchse umgibt, in die der Anschlussstift einsteckbar oder eingesteckt ist, wobei das Gehäuse mit der Heizpatrone unmittelbar lösbar verbunden oder verbindbar ist, wobei das Ende des Leiters mit dem metallischen Anschlussstift innerhalb der Hülse verbunden ist.

Aus der DE 34 27 207 C2 ist eine solche Anordnung bekannt. Vorteilhaft bei der bekannten Ausbildung ist, dass es in einfacher Weise möglich ist, bei einer defekten Heizpatrone allein diese Heizpatrone auszutauschen, ohne dass die Zuleitung neu verlegt werden muss. Vielmehr kann die elektrische Zuleitung in ihrer ursprünglichen Position verbleiben. Dies ist insbesondere bei üblichen Spritzgusswerkzeugen von besonderer Bedeutung, die mit solchen Heizpatronen beheizt werden, da solche Spritzgusswerkzeuge häufig mehrere hundert solcher Heizpatronen einschließlich Anschlussleitungen aufweisen. Eine solche Ausbildung ist aber nicht nur bei verlegten Heizpatronen nebst Anschlussleitungen vorteilhaft, sondern es ist auch vorteilhaft, dass solche Heizpatronen separat gefertigt und bevorratet werden können und die dazugehörigen Anschlussleitungen in unterschiedlicher Länge ebenfalls standardmäßig konfektioniert vorgehalten werden können. Sofern eine entsprechende Kombination verwendet werden soll, wird eine elektrische Heizpatrone mit einer passenden Anschlussleitung kombiniert. Bei der im Stand der Technik bekannten Ausbildung hat die Heizpatrone einen kleinen Durchmesser von beispielsweise 4mm.

Bei der bekannten Ausbildung ist nachteilig, dass die Anschlussleitung in einem Endbereich von einem formfesten Isolierkörper aus Keramik umgeben ist, in dem die Kontakthülsen angeordnet sind, wobei dieser Isolierkörper von einem metallischen Gehäuse umgeben ist. Zusätzlich sind noch Dichtelemente in Form eines Stopfens aus Silikon in dem Gehäuse unterzubringen und die Abdichtung zwischen der elektrischen Zuleitung und dem Gehäuse sowie den im Gehäuse befindlichen Einzelteilen ist problematisch. Auch ist die lösbare Verbindung des Gehäuses mit dem Mantel der Heizpatrone kompliziert, weil im Stand der Technik dazu zwar eine Gewindeverbindung angegeben ist, wobei aber bei dieser Ausgestaltung das umgebende Gehäuse relativ zum Isolierstoffkörper samt Stopfen verdrehbar angeordnet sein muss. Dies führt weiterhin zu erheblichen Problemen bezüglich der abgedichteten Ausbildung und Anordnung gegenüber Umwelteinflüssen.

Aus der US 2,840,676 A ist eine Heizpatrone gemäß Oberbegriff des Anspruches 1 bekannt.

Ausgehend von diesem Stand der Technik liegt der Erfindung die Aufgabe zugrunde, eine elektrische Heizpatrone mit Anschlussleitung zu schaffen, die unter Beibehalt des Vorteils der leichten Auswechselbarkeit der Heizpatrone ohne Anschlussleitung eine vereinfachte Fertigung, eine sichere Montage und eine hohe Dichtigkeit gegen Umwelteinflüsse wie Hydrauliköl, Spritz- oder Schwallwasser gewährleistet. Dabei soll zudem eine hohe Zugfestigkeit zwischen Heizpatrone und der angesteckten Anschlussleitung erreicht werden.

Zur Lösung dieser Aufgabe schlägt die Erfindung vor, dass auf die Heizpatrone endseitig eine metallische Hülse aufgesteckt und mit dem Mantel der Heizpatrone formfest und fluiddicht verbunden ist, in die das Ende des elektrischen Leiters der Heizpatrone hineinragt, dass das Ende des Leiters mit dem metallischen Anschlussstift innerhalb der Hülse verbunden ist, dass der Anschlussstift bis zur der Heizpatrone abgewandten Mündung der Hülse vorragt oder über diese hinausragt, dass die Hülse in dem Bereich, in welchen das Ende der Heizpatrone hineinragt und in dem der Leiter mit dem Anschlussstift verbunden ist, sowie über einen Teil der Länge des Anschlussstiftes mit Isoliermaterial, insbesondere einer Glasschmelze, gefüllt ist, mittels derer eine abgedichtete, zentrierte und mechanisch feste Anordnung der Teile zueinander erfolgt,
dass die Hülse an ihrem der Heizpatrone abgewandten Ende ein Außengewinde aufweist,
dass die am freien Ende der Anschlussleitung fixierte Kontaktbuchse samt des an diese anschließenden Endbereichs der Anschlussleitung von dem aufgeformten Kunststoffformteil umgeben ist, welches mit der Einstecköffnung der Kontaktbuchse offen endet und in die Hülse einsteckbar ist, so dass der Anschlussstift in die Kontaktbuchse eingreift,
dass am Mantel des Kunststoffformteils mit Abstand von dessen offenem Ende ein nach außen abragender Mitnehmer angeformt ist, an dem sich ein Kragen einer Überwurfmutter abstützt, die drehbar auf dem Kunststoffformteil angeordnet ist und mit ihrem Innengewinde auf das Außengewinde der Hülse aufschraubbar oder aufgeschraubt ist, wobei in einem Bereich zwischen einer Stirnfläche des Mitnehmers und einer Stirnfläche der Hülse ein Dichtelement angeordnet ist, und
dass schließlich das Kunststoffformteil im Bereich zwischen dem Umgriff der Überwurfmutter bis zur austretenden Anschlussleitung sowie über einen Teilbereich der Anschlussleitung, die über das Formteil vorragt, von einem Schrumpfschlauch umgeben und durch diesen gedichtet ist.

Gemäß dieser Ausgestaltung wird in einfacher Weise einerseits die gegen Umwelteinflüsse dichte Anordnung und Ausbildung eines ersten Elementes am Körper der Heizpatrone sichergestellt und andererseits eine ebensolche Ausbildung am Ende der Anschlussleitung, wobei beide Elemente in einfacher Weise steckverbunden werden können und durch die Überwurfmutter in einfacher Weise fixiert werden können, wobei auch im Trennbereich zwischen den beiden Teilen eine hervorragende Abdichtung erreicht wird. Eine solche Ausgestaltung ermöglicht eine schlanke Anordnung der Kupplungsbestandteile, so dass der benötigte Einbaurahmen relativ gering ist. Die anzuschließenden Heizpatronen können Standardbauteile sein, die in üblicher Weise gefertigt werden und zur Verfügung stehen. Ebenso ist die elektrische Anschlussleitung ein Standardbauteil, welches ohne besondere Maßnahmen zu Verfügung steht.

Bevorzugt ist bei der erfindungsgemäßen Gestaltung, dass das Dichtelement ein O- Ring ist.

Insbesondere ist bevorzugt, dass das Dichtelement aus hochtemperaturfestem Silikon besteht.

Darüber hinaus ist bevorzugt vorgesehen, dass das Kunststoffformteil aus hochtemperaturfestem, spritzfähigem Kunststoff besteht.

Besonders bevorzugt ist zudem vorgesehen, dass der Schrumpfschlauch außenliegend aus einer Schicht aus duroplastischem Polytetrafluoräthylen (PTFE) und innenliegend aus einem Hochtemperatur-Schutzkleber besteht, vorzugsweise FEP.

Dabei ist auch vorgesehen, dass die Anschlussleitung einen Mantel aus PTFE aufweist. Insbesondere bei der letztgenannten Kombination wird erreicht, dass beim Aufbringen des Schrumpfschlauches durch Temperatureinwirkung nicht nur das Schrumpfen des Schlauches bewirkt wird, sondern der innenliegende Hochtemperaturschmelzkleber (FEP) schmilzt auf und verbindet sich hervorragend mit dem aus PTFE bestehenden Mantel der Anschlussleitung, so dass eine dichte Anordnung erreicht wird.

Ein bevorzugtes Ausführungsbeispiel der Erfindung ist in der Zeichnung dargestellt und im Folgenden näher beschrieben.

Die einzige Zeichnungsfigur zeigt eine elektrische Heizpatrone mit angesteckter Anschlussleitung im Mittel-Längsschnitt.

In der Zeichnung ist eine elektrische Heizpatrone 1 gezeigt, die einen metallischen Mantel 2 aufweist. Dieser Mantel ist beispielsweise ein Rohr aus Edelstahl wobei eine Abmessung in der Größenordnung von 2-4mm üblich ist. An der Heizpatrone ist ein elektrischer Leiter 3 angeordnet, der von einer elektrisch isolierenden, wärmeleitenden Schicht 4 aus beispielsweise MgO umgeben ist. Im unbeheizten Endbereich der Heizpatrone 1 kann ein Stift 5 aus Metall vorgesehen sein, der mit dem elektrischen Leiter 3 verbunden ist und über die Mündung der Heizpatrone 1 vorragt, wie in der Zeichnung dargestellt. Anstelle dessen könnte auch der Leiter 3 verlängert sein und über die Mündung der Heizpatrone 1 vorragen, wie dies der Stift 5 zeigt. Der Endbereich oder der Stift 5 kann mit einem metallischen Anschlussstift 6 verbunden sein, der vorzugsweise aus Nickel besteht. Die Verbindung der Elemente 5 und 6 kann durch Schweißung, durch Steckverbindung oder in anderer geeigneter Weise erfolgen.

Die Anschlussleitung 7 kann eine übliche isolierte Leitung mit innenliegendem Leiter sein. Randseitig ist der Leiter 8 freigelegt, wobei die Anschlussleitung 7 mindestens in dem freigelegten Bereich von einem Gehäuse 9 umgeben ist. Das Gehäuse 9 umgibt zusätzlich eine am freien Ende des Leiters 8 fixierte Kontaktbuchse 10 aus Metall. In diese Kontaktbuchse 10 ist in den Bereich 11 der Anschlussstift 6 einsteckbar oder in der Zeichnung eingesteckt. Das Gehäuse 9 ist in der Montagesolllage mittelbar mit der Heizpatrone 1 lösbar verbunden.

Auf die Heizpatrone 1 ist endseitig eine metallische Hülse 12, beispielsweise aus Edelstahl, aufgesteckt und in einem Bereich 13 mit dem Mantel der Heizpatrone 1 formfest und fluiddicht verbunden. In den von der metallischen Hülse 12 umgebenen Hohlraum passt sowohl das Ende der Heizpatrone 1 als auch der Stift 5 beziehungsweise der Anschlussstift 6 hinein. Das Ende des Leiters 3 oder des Stiftes 5 ist mit dem metallischen Anschlussstift 6 innerhalb der Hülse 12 verbunden, wobei der Anschlussstift 6 bis zur der Heizpatrone 1 abgewandten Mündung der Hülse 12 vorragt oder sogar geringfügig über diese hinausragt.

Der Hohlraum der Hülse 12, der das Ende der Heizpatrone 1 sowie den Stift 5 und teilweise den Anschlussstift 6 umgibt, ist mit Isoliermaterial 14 gefüllt. Im Ausführungsbeispiel ist hierzu als Isoliermaterial eine Glasschmelze vorgesehen, mittels derer der Stift 5 und der Anschlussstift 6 zentriert und mechanisch fest gehalten ist sowie gegenüber der Umwelt in Richtung zur Heizpatrone 1 hin abgedichtet ist.

Zusätzlich weist die Hülse 12 an ihrem der Heizpatrone 1 abgewandten Ende ein Außengewinde 15 auf.

Die am freien Ende der Anschlussleitung 7 fixierte Kontaktbuchse 10 ist samt des an diese anschließenden Endbereichs der Anschlussleitung 7 von einem aufgeformten Kunststoffformteil 9 umgeben. Dieses endet mit der Einstecköffnung der Kontaktbuchse 10 offen aus. Dieses Ende ist in die Hülse 12 einsteckbar, so dass der Anschlussstift 6 in den Kontaktbereich 11 der Kontaktbuchse 10 eingleiten kann und dort kontaktierend sitzt, wie in der Zeichnung dargestellt ist.

Am Mantel des Kunststoffformteiles 9 ist mit Abstand von dessen offenem Ende ein nach außen abragender Mitnehmer 16 in Form eines umlaufenden Kragens angeformt, an dem sich ein Kragen 17 einer Überwurfmutter 18 abstützt, die drehbar auf dem Kunststoffformteil 9 angeordnet ist und mit ihrem Innengewinde auf das Außengewinde 15 der Hülse 12 aufgeschraubt ist. In den Spalt 19, der zwischen einer Stirnfläche des Mitnehmers 16 und einer Stirnfläche der Hülse 12 gebildet ist, ist ein Dichtelement angeordnet (dies ist in der Zeichnung nicht dargestellt).

Das Kunststoffformteil 9 wiederum ist im Bereich zwischen dem Umgriff der Überwurfmutter 18 mit Kragen 17 bis zur austretenden Anschlussleitung 7 sowie über einen Teilbereich der Anschlussleitung 7, die über das Formteil 9 vorragt, von einem Schrumpfschlauch 20 umgeben, wobei in der Solllage eine Abdichtung dieses Bereiches erfolgt. Zu Verbesserung des Sitzes hat das Formteil 9 Rippen 21,22, in die das Material des Schrumpfschlauches 20 eingreifen kann.

Das in dem Bereich 19 anzuordnende Dichtelement ist vorzugsweise ein O-Ring, der aus hochtemperaturfestem Silikon besteht.

Das Kunststoffformteil 9 besteht vorzugsweise aus hochtemperaturfestem spritzfähigem Kunststoff. Der Schrumpfschlauch 20 ist vorzugsweise ein so genannter Dual- Schrumpfschlauch, der außen aus einer duroplastischen PTFE- Schicht besteht und innen aus einer Schicht FEP. Dieses FEP ist ein Hochtemperaturschmelzkleber, der bei entsprechender Temperatur, die zum Schrumpfen des Schrumpfschlauches 20 geeignet ist, aufschmilzt und sich mit dem aus PTFE bestehenden Mantel der Anschlussleitung 7 hervorragend und dicht verbindet.

Um hinsichtlich der Dimensionierung dieser Einrichtung eine ungefähre Angabe zu machen, wird darauf hingewiesen, dass die Überwurfmutter als M5 Mutter ausgebildet sein kann, wobei bevorzugt das gesamte Kopplungselement einen Maximaldurchmesser von ca. 6mm einhält.

Die Erfindung stellt ein hochtemperaturfestes Element bestehend aus einer elektrischen Heizpatrone 1, einer Anschlussleitung 7 und Kupplungselementen zur Verfügung, wobei durch die erfindungsgemäße Anordnung eine einfache Handhabung zur Verbindung und zum Lösen der Anschlussleitung von der Heizpatrone geschaffen ist, eine hohe Dichtigkeit der Gesamteinrichtung gegen Umwelteinflüsse erreicht ist und eine kostengünstige Fertigung der Einzelelemente realisiert ist.

## Patentansprüche

1. Elektrische Heizpatrone (1) mit Anschlussleitung (7), wobei die Heizpatrone (1) einen metallischen Mantel (2) aufweist, in welchem mindestens ein elektrischer Leiter (3) isoliert angeordnet ist, der mit einem metallischen Anschlussstift (6) verbunden ist, der aus dem Mantel (2) vorragt, wobei die Anschlussleitung (7) an einem Endbereich freigelegt ist, im freigelegten Bereich von einem Gehäuse in Form eines Kunststoffformteils (9) umgeben ist, wobei das Gehäuse eine am freien Ende der Anschlussleitung (7) fixierte Kontaktbuchse (10) umgibt, in die der Anschlussstift (6) einsteckbar oder eingesteckt ist, wobei das Gehäuse mit der Heizpatrone (1) unmittelbar lösbar verbunden oder verbindbar ist, wobei das Ende des Leiters (3,5) mit dem metallischen Anschlussstift (6) innerhalb der Hülse (12) verbunden ist,
**dadurch gekennzeichnet, dass** auf die Heizpatrone (1) endseitig eine metallische Hülse (12) aufgesteckt und mit dem Mantel (2) der Heizpatrone (1) formfest und fluiddicht verbunden ist, in die das Ende des elektrischen Leiters (3,5) der Heizpatrone (1) hineinragt,
dass der Anschlussstift (6) bis zur der Heizpatrone (1) abgewandten Mündung der Hülse (12) vorragt oder über diese hinausragt,
dass die Hülse (12) in dem Bereich, in welchen das Ende der Heizpatrone (1) hineinragt und in dem der Leiter (3,5) mit dem Anschlussstift (6) verbunden ist, sowie über einen Teil der Länge des Anschlussstiftes (6) mit Isoliermaterial (14), insbesondere einer Glasschmelze, gefüllt ist, mittels derer eine abgedichtete, zentrierte und mechanisch feste Anordnung der Teile zueinander erfolgt,
dass die Hülse (12) an ihrem der Heizpatrone (1) abgewandten Ende ein Außengewinde (15) aufweist,
dass die am freien Ende der Anschlussleitung (7) fixierte Kontaktbuchse (10) samt des an diese anschließenden Endbereichs der Anschlussleitung (7) von dem aufgeformten Kunststoffformteil (9) umgeben ist, welches mit der Einstecköffnung der Kontaktbuchse (10) offen endet und in die Hülse (12) einsteckbar ist, so dass der Anschlussstift (6) in die Kontaktbuchse (10) eingreift,
dass am Mantel des Kunststoffformteils (9) mit Abstand von dessen offenem Ende ein nach außen abragender Mitnehmer (16) angeformt ist, an dem sich ein Kragen (17) einer Überwurfmutter (18) abstützt, die drehbar auf dem Kunststoffformteil (9) angeordnet ist und mit ihrem Innengewinde auf das Außengewinde (15) der Hülse (12) aufschraubbar oder aufgeschraubt ist, wobei in einem Bereich (19) zwischen einer Stirnfläche des Mitnehmers (16) und einer Stirnfläche der Hülse (12) ein Dichtelement angeordnet ist, und
dass schließlich das Kunststoffformteil (9) im Bereich zwischen dem Umgriff der Überwurfmutter (18) bis zur austretenden Anschlussleitung (7) sowie über einen Teilbereich der Anschlussleitung (7), die über das Formteil (9) vorragt, von einem Schrumpfschlauch (20) umgeben und durch diesen gedichtet ist.

2. Heizpatrone mit Anschlussleitung nach Anspruch 1, **dadurch gekennzeichnet, dass** das Dichtelement ein O- Ring ist.

3. Heizpatrone mit Anschlussleitung nach einem der Ansprüche 1 oder 2, **dadurch gekennzeichnet, dass** das Dichtelement aus hochtemperaturfestem Silikon besteht.

4. Heizpatrone mit Anschlussleitung nach einem der Ansprüche 1 bis 3, **dadurch gekennzeichnet, dass** das Kunststoffformteil (9) aus hochtemperaturfestem, spritzfähigem Kunststoff besteht.

5. Heizpatrone mit Anschlussleitung nach einem der Ansprüche 1 bis 4, **dadurch gekennzeichnet, dass** der Schrumpfschlauch (20) außenliegend aus einer Schicht aus duroplastischem Polytetrafluoräthylen (PTFE) und innenliegend aus einem Hochtemperatur- Schutzkleber besteht, vorzugsweise FEP.

6. Heizpatrone mit Anschlussleitung nach einem der Ansprüche 1 bis 5, **dadurch gekennzeichnet, dass** die Anschlussleitung (7) einen Mantel (23) aus PTFE aufweist.

## Claims

1. An electric heating cartridge (1) with connecting circuit (7), the heating cartridge (1) comprising a metallic sheathing (2), in which at least one electrical conductor (3) is arranged in an isolated manner and is connected with a metallic contacting pin (6) that protrudes from the sheathing (2), the connecting circuit (7) being exposed at an end section, being surrounded in the exposed section by a housing in the form of a plastic formed part (9), the housing surrounding a contact socket (10) attached at the free end of the connecting circuit (7), into which the contacting pin (6) can be inserted or is inserted, the housing being connected or being able to be connected with the heating cartridge (1) in an immediately detachable manner, the end of the conductor (3, 5) being connected with he metallic contacting pin (6) within he sleeve (12),
**characterized in that** on the end side of the heating cartridge (1) a metallic sleeve (12) is slipped on and is connected in a dimensionally stable and fluid-tight manner with the sheathing (2) of the heating cartridge (1), into which sleeve the end of the electrical conductor (3, 5) of the heating cartridge (1) projects,
that the contacting pin (6) protrudes up to the orifice of the sleeve (12) directed away from the heating cartridge (1) or projects beyond it,
that in the section, into which the end of the heating cartridge (1) projects and in which the conductor (3, 5) is connected with the contacting pin (6), and over a part of the length of the contacting pin (6), the sleeve (12) is filled with isolating material (14), in particular a glass melt, by means of which a sealed, centered and mechanically firm arrangement of the parts with respect to each other is achieved,
that the sleeve (12) has an external thread (15) at its end directed away from the heating cartridge (1),
that the contact socket (10) attached at the free end of the connecting circuit (7) together with the end section of the connecting circuit (7) following thereto is surrounded by the integrally formed plastic formed part (9), which openly ends with the insertion opening of the contact socket (10) and can be inserted into the sleeve (12), so that the contacting pin (6) engages in the contact socket (10),
that at the sheathing of the plastic formed part (9), spaced to its open end, an outwardly projecting entraining element (16) is integrally formed, on which a collar (17) of a cap nut (18) is supported, which is rotatably mounted on the plastic formed part (9) and can be screwed or is screwed with its internal thread onto the external thread (15) of the sleeve (12), a sealing element being arranged in a section (19) between a front face of the entraining element (16) and a front face of the sleeve (12), and
that finally the plastic formed part (9) is surrounded in the section between the wrap-around of the cap nut (18) up to the exiting connecting circuit (7) and over a partial section of the connecting circuit (7) that protrudes beyond the molded part (9), by a shrink hose (20) and is sealed thereby.

2. The heating cartridge with connecting circuit according to claim 1, **characterized in that** the sealing element is an O-ring.

3. The heating cartridge with connecting circuit according to one of claims 1 or 2, **characterized in that** the sealing element is made of high temperature-resistant silicon.

4. The heating cartridge with connecting circuit according to one of claims 1 to 3, **characterized in that** the plastic formed part (9) is made of high temperature-resistant, injection-moldable plastic.

5. The heating cartridge with connecting circuit according to one of claims 1 to 4, **characterized in that** the shrink hose (20) is made on its outside of a layer of thermosetting polytetrafluoroethylene (PTFE) and on its inside of a high temperature protective adhesive, preferably FEP.

6. The heating cartridge with connecting circuit according to one of claims 1 to 5, **characterized in that** the connecting circuit (7) comprises a sheathing (23) made of PTFE.

## Revendications

1. Cartouche de chauffage électrique (1) dotée d'une conduite de raccordement (7), la cartouche de chauffage (1) comprenant une enveloppe métallique (2), dans laquelle au moins un fil conducteur électrique (3) est arrangé de manière isolée et est lié à une broche métallique (6) qui est saillante sur l'enveloppe (2), la conduite de raccordement (7) étant libérée à une zone d'extrémité, est entourée dans la zone libérée par un boîtier sous la forme d'une pièce moulée en matière plastique (9), le boîtier entourant un contact femelle (10) fixé à l'extrémité libre de la conduite de raccordement (7), dans laquelle la broche (6) peut être enfichée ou est enfichée, le boîtier étant lié ou peut être lié à la cartouche de chauffage (1) de manière immédiatement détachable, l'extrémité du fil conducteur (3, 5) étant liée à la broche métallique (6) au-dedans de la douille (12),
**caractérisée en ce qu'**une douille (12) métallique est enfichée du côté de l'extrémité sur la cartouche de chauffage (1) et est liée à l'enveloppe (2) de la cartouche de chauffage (1) en forme fixe et de façon étanche au fluide, dans laquelle l'extrémité du fil conducteur électrique (3, 5) de la cartouche de chauffage (1) s'étend,
que la broche (6) est saillant jusqu'à l'embouchure de la douille (12) opposée à la cartouche de chauffage (1) ou dépasse au-dessus de celle-ci,
que la douille (12) est remplie dans la zone, dans laquelle l'extrémité de la cartouche de chauffage (1) s'étend et le fil conducteur (3, 5) est lié à la broche (6), et sur une partie de la longueur de la broche (6), d'un matériau isolant (14), en particulier du verre en fusion, au moyen duquel un dispositif des pièces étanche, centré et mécaniquement rigide les uns par rapport aux autres est obtenu,
que la douille (12) a un filetage extérieur (15) à son extrémité opposée à la cartouche de chauffage (1),
que le contact femelle (10) fixé à l'extrémité libre de la conduite de raccordement (7) avec la zone d'extrémité suivante de la conduite de raccordement (7) est entouré d'une pièce moulée en matière plastique (9) surmoulée, qui prend fin sous forme ouverte avec l'orifice d'enfichage du contact femelle (10) et peut être enfichée dans la douille (12), de sorte que la broche (6) s'engage dans le contact femelle (10),
qu'un organe d'entraînement (16) dépassant vers l'extérieur est formé à l'enveloppe de la pièce moulée en matière plastique (9) à distance de son extrémité ouverte, à cet organe d'entraînement (16) une collerette (17) d'un écrou-chapeau (18) prenant appui, qui est arrangé de manière tournante sur la pièce moulée en matière plastique (9) et peut être vissé ou est vissé avec son filetage intérieur sur le filetage extérieure (15) de la douille (12), un élément d'étanchéité étant arrangé dans une zone (19) entre une face avant de l'organe d'entraînement (16) et une face avant de la douille (12), et
qu'enfin la pièce moulée en matière plastique (9) est entourée d'une gaine rétractable (20) et est étanchée par celle-ci dans la zone entre l'enveloppe de l'écrou-chapeau (18) jusqu'à la conduite de raccordement (7) sortante et sur une zone partielle de la conduite de raccordement (7) faisant saillie sur la pièce moulée (9).

2. Cartouche de chauffage dotée d'une conduite de raccordement selon la revendication 1, **caractérisée en ce que** l'élément d'étanchéité est un joint torique.

3. Cartouche de chauffage dotée d'une conduite de raccordement selon une des revendications 1 ou 2, **caractérisée en ce que** l'élément d'étanchéité est en silicone résistante à haute température.

4. Cartouche de chauffage dotée d'une conduite de raccordement selon une des revendications 1 à 3, **caractérisée en ce que** la pièce moulée en matière plastique (9) est en matière plastique résistante à haute température et pouvant être injectée.

5. Cartouche de chauffage dotée d'une conduite de raccordement selon une des revendications 1 à 4, **caractérisée en ce que** la gaine rétractable (20) se compose à son extérieur d'une couche en polytétrafluoroéthylène thermodurcissable (PTFE) et à son intérieur d'un caoutchouc de protection, de préférence FEP.

6. Cartouche de chauffage dotée d'une conduite de raccordement selon une des revendications 1 à 5, **caractérisée en ce que** la conduite de raccordement (7) comprend une enveloppe (23) en PTFE.
